# EUROPÄISCHE PATENTSCHRIFT

(11) **EP 3 006 889 B1**
(45) Veröffentlichungstag und Bekanntmachung des Hinweises auf die Patenterteilung: **14.06.2017**
(21) Anmeldenummer: 15187173.8
(22) Anmeldetag: 28.09.2015
(51) Int. Cl.: F42B 3/103, F42B 3/11, F42B 3/12, F42B 3/18, F42B 3/182

(54) **CHEMISCHER ZÜNDER MIT ELEKTRISCHER AUSLÖSUNG**
CHEMICAL IGNITER WITH ELECTRIC TRIGGERING
AMORCE CHIMIQUE DOTEE D'UN DECLENCHEMENT ELECTRIQUE

(30) Priorität: 08.10.2014 DE 102014114566
(43) Veröffentlichungstag der Anmeldung: 13.04.2016
(73) Patentinhaber: Fr. Sobbe GmbH, 44329 Dortmund (DE)
(72) Erfinder: Sturm, Joachim, 53797 Lohmar (DE)
(74) Vertreter: Schulte & Schulte

(56) Entgegenhaltungen:
- EP-A1- 1 898 175
- CA-C- 1 295 185
- DE-A1- 2 612 942
- DE-A1- 4 429 175

## Beschreibung

Die Erfindung betrifft einen chemischen Zünder mit einer aus Kunststoff bestehenden Hülse, die sowohl eine mit Zünddrähten verbundene, einen Anzündsatz und einen Brennsatz beinhaltende Anzündpille wie auch einen pyrotechnischen Satz aufnimmt und zum Hülsenauslass hin über einen Abschlussstopfen und zum Hülseneinlass hin mit den Zünddrähten über die Anzündpille verschlossen ist. Ein derartiger Zünder ist beispielsweise aus der kanadischen Patentschrift CA 1 295 185 bekannt, die als Ausgangspunkt für die vorliegende Erfindung angesehen wird. Derartige Zünder werden meist als Initial für eine Zündkette oder ähnliches eingesetzt. Die Anzündpille beinhaltet einen Anzündsatz und einen Brennsatz, die elektrisch ausgelöst dazu führen, dass der vorgelagerte pyrotechnische Satz als Initial die nachgeordneten Sprengsätze zeitverzögert anspricht. Bei den bisher bekannten derartigen Zündern werden sowohl die Anzündpille wie auch der pyrotechnische Satz in einer Hülse angeordnet, wobei die Anzündpille mit Zünddrähten verbunden ist, die am Hülseneinlass mit der Anzündpille verbunden werden können. Diese Hülse besteht in der Regel aus Polyamid, einem leicht leitfähigen Kunststoff. Sowohl bei der Lagerung wie vor allem auch beim Transport und im Einsatzbereich kann es zu elektrostatischen Aufladungen im Bereich solcher Zünder kommen. Bei der Entladung kann ein durch große Potentialdifferenz entstandener Funke oder Durchschlag den Zünder gefährden bzw. zur Auslösung bringen, was zu unkontrollierten Entzündung der Chemikalien d. h. der Teile des Zünders führen kann, was trotz der geringen Mengen an pyrotechnischem Material im Zünder zu großen Problemen führen kann.

Der Erfindung liegt daher die Aufgabe zugrunde, einen chemischen Zünder zu schaffen, der ESD (elektrostatische Entladung) sicher ist und damit der EG-Baumusterprüfung der BAM (Bundesanstalt für Materialforschung und -prüfung) genügt.

Die Aufgabe wird gemäß der Erfindung dadurch gelöst, dass die Hülse von einer dicht anliegenden Aluminiumhülse umgeben und die Anzündpille mit einem Verguss gegenüber der trichterförmig auslaufenden Innenwand der Hülse abgedichtet ist.

Mit einem derart aufgebauten chemischen Zünder kann es an dem Gehäuse bzw. der eigentlichen Hülse nicht zu elektrostatischen Aufladungen kommen, sodass damit eine falsche bzw. negative Beeinflussung des in der Hülse gelagerten Materials kommen kann. Gleichzeitig ist dieses in der Hülse gelagerte Material aber auch durch weiterer Einflüsse gesichert, weil eben an den Zünddrähten und der Anzündpille vorbei eine Beeinflussung nicht auftreten kann, weil hier der besagte Verguss für die notwendige Dichtheit Sorge trägt. Bei diesem besonders aufgebauten und gesicherten Zünder konnte die ESD-Prüfung mit bis zu 600 mJ-Ohm mit positivem Erfolg (keine Zündung) durchgeführt werden. Damit ist für die normalen Energieinhaltsstufen der zum Einsatz kommenden chemischen Zünder die geforderte Sicherheit gewährleistet. Durch elektrostatische Aufladungen kann es nicht zu Fehlzündungen kommen.

Nach einer zweckmäßigen Ausbildung der Erfindung ist vorgesehen, dass im Bereich der Verbindung zwischen Zünddrähten und Anzündpille eine Sollüberschlagstelle vorgesehen ist. Durch die beschriebene dichte Einkapselung der entsprechenden Ansprechsätze usw. und die beschriebene Sollüberschlagstelle können unkontrollierte Überschläge vermieden werden, selbst wenn es zu einer elektrostatischen Aufladung in diesem Bereich gekommen sein sollte.

Der Abschlussstopfen ist wie erwähnt so ausgeführt, dass es hier zu Beeinflussungen des dahinter gelagerten pyrotechnischen Satzes und der anderen Teile des Zünders nicht kommen kann. Um dabei sicherzustellen, dass der Abschlussstopfen bei Ansprechen des pyrotechnischen Satzes dessen Funktion nicht beeinträchtigt, ist vorgesehen, dass der Abschlussstopfen eine Sollbruchstelle aufweist. Erfolgt also ein entsprechender Druckaufbau in dem den pyrotechnischen Satz enthaltenen Teil der Hülse, wird der Abschlussstopfen sicher zerstört und der pyrotechnische Satz kann seine Funktion voll erfüllen.

Zur Optimierung der Funktion des Abschlussstopfens ist es zweckmäßig, wenn zwischen Abschlussstopfen und pyrotechnischem Satz eine Einlage vorgesehen ist, wobei diese zweckmäßigerweise aus saugfähigem Papier bestehen sollte. Diese saugfähige Einlage verhindert auch bei ungünstigster Lagerung und Beeinflussung des chemischen Zünders, dass der pyrotechnische Satz beispielsweise durch Feuchtigkeit beeinträchtigt wird.

Der erfindungsgemäße Verguss im Bereich der Anzündpille kann einfach und sicher und voll funktionsfähig eingebracht werden, wenn als Verguss ein Klebstoff, vorzugsweise ein 2K-Epoxidharzkleber, eingesetzt ist. Dieser Epoxidharzkleber eignet sich hier besonders, weil er gegenüber dem Material der Hülse und gleichzeitig auch der Anzündpille so wirkt, dass ein unbeabsichtigtes Zerstören des Vergusses völlig ausgeschlossen ist. Damit ist sichergestellt, dass auch bei längeren Lagerzeiten und auch Beanspruchungen der Verguss immer seine Funktion voll behält.

Je nach Einsatzbereich haben die Zünder unterschiedliche Energieinhaltsstufen. Um hier immer sicherzustellen, dass ein Zünder der richtigen Energieinhaltsstufe zum Einsatz kommt, sieht die Erfindung vor, dass der Abschlussstopfen eine die Energieinhaltsstufe des jeweilig verwendeten Zünders kennzeichnende Farbgebung aufweist. Vorteilhaft ist hierbei, dass der sowieso benötigte Abschlussstopfen immer leicht erkennbar ist und zwar auch bei entsprechender Lagerung in Kisten o. ä., wobei die Aufgabe bzw. Wirkung des Abschlussstopfens durch diese Farbgebung in keiner Weise beeinträchtigt wird. Es braucht nur ein relativ kleiner Teil des Zünders die Farbgebung zu erhalten, wobei wie erwähnt der Abschlussstopfen als solcher immer leicht identifizierbar ist. Zweckmäßigerweise sollte die Farbgebung so gewählt werden, dass bei der größten Energieinhaltsstufe schwarz zum Einsatz kommt, um hiermit kenntlich zu machen, dass ein großer pyrotechnischer Satz zum Einsatz kommt.

Einerseits soll sichergestellt werden, dass elektrostatische Aufladungen unwirksam sind bzw. gar nicht erst entstehen können, andererseits ist es wichtig, dass über die Zünddrähte das notwendige Initial sicher und schnell in den gewünschten Bereich des Zünders gebracht wird. Dies ist sichergestellt, wenn die Zünddrähte aus verkupfertem, verzinntem oder verzinktem Eisen oder aus Kupfer hergestellt sind und eine PVC-Isolierung aufweisen. Mit derart ausgeführten Zünddrähten kann eine Beeinflussung des Zünders von außen her ausgeschlossen werden.

Die schon erwähnten unterschiedlichen Energieinhaltsstufen sind insbesondere dadurch gekennzeichnet, dass eine unterschiedliche Menge an pyrotechnischem Material zum Einsatz kommt. Um z. B. eine höhere Energieinhaltsstufe zu ermöglichen, sieht die Erfindung vor, dass die Hülse über ein Aufsteckteil zu größeren Energieinhaltsstufen erweiterbar ausgebildet ist, wobei Hülse und Aufsteckteil über eine durchgehende, sie umfassende Aluminiumhülse eingefasst sind. Vorteil ist dabei, dass immer die gleiche Hülse mit ihren Besonderheiten Verwendung finden kann, wobei der "Inhalt" der Hülse den jeweiligen Energieinhaltsstufen entsprechend verändert werden kann. Üblich sind z. B. Energieinhaltsstufen bis 5.000 Ws, 10.000 Ws und 20.000 Ws.

Die Erfindung zeichnet sich insbesondere dadurch aus, dass ein chemischer Zünder geschaffen ist, der die ESD-Forderung voll genügt, sodass es zu Gefährdungen durch solche elektrostatischen Aufladungen nicht mehr kommen kann. Erreicht wird dies durch die Veränderung des Außenmantels der Hülse, aber auch durch eine Abdichtung des eigentlichen Innenraums der entsprechenden Hülse des chemischen Zünders. Es hat sich gezeigt, dass mit dieser Ausführung des chemischen Zünders keine Zündungen durch elektrostatische Aufladungen mehr aufgetreten sind.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Figur 1: einen chemischen Zünder im aufgeschnittenen Zustand,
- Figur 2: den Zünder nach Figur 1 in Seitenansicht,
- Figur 3: eine Draufsicht auf den Zünder mit Abschlussstopfen,
- Figur 4: einen Zünder einer großen Energieinhaltsstufe im Schnitt und
- Figur 5: den entsprechenden Zünder in Seitenansicht.

Bei dem in Figur 1 gezeigten chemischen Zünder 1 handelt es sich um einen der Energieinhaltsstufe 10.000 Ws. Die in Richtung der Zünddrähte 3, 4 trichterförmig auslaufende Hülse 2 nimmt im Bereich des Trichters die Anzündpille 5 auf, wobei die Anzündpille 5 bzw. ihr Pillenkopf 7 in den den pyrotechnischen Satz 8 aufnehmenden Raum 15 hineinragt, während der Pillenfuß 6 über den Verguss 21 im Boden 14 festgesetzt und gleichzeitig abgedichtet ist.

Vom Trichter 22 der Hülse 2 aus verläuft die Hülse mit einem kleineren Durchmesser bis zum Hülseneinlass 11. In diesem Bereich sind Öffnungen 12 für die Zünddrähte 3, 4 vorgesehen, wobei die Zünddrähte 3, 4 über Klammern 13 am Pillenfuß 6 der Anzündpille 5 festgelegt sind. Hier befindet sich auch eine Sollüberschlagstelle 26, die die Aufgabe hat, für einen Potentialausgleich zu sorgen, wenn entsprechende Gefahren bestehen.

Für den Verguss 21 wird ein Klebstoff, insbesondere ein 2K-Epoxidharzkleber eingesetzt, der sich sowohl mit dem Material der Innenwand 23 der Hülse 2, wie auch mit dem Material des Pillenfußes 6 verträgt bzw. die gewünschte dichtende Funktion erbringt.

Am gegenüberliegenden Ende, d. h. dem Hülsenauslass 9 befindet sich ein Abschlussstopfen 10, der ebenso wie der beschriebene Verguss 21 dafür Sorge trägt, dass der im Raum 15 gelagerte pyrotechnische Satz 8 dicht und sicher gelagert werden kann. Der Abschlussstopfen 10 verfügt über eine Sollbruchstelle 27, sodass sichergestellt ist, dass beim Ansprechen des pyrotechnischen Satzes 8 die Flamme bzw. der Druck nach außen austreten und wirksam werden kann. Der Abschlussstopfen 10 ist von oben her auf die Hülse 2 aufgesetzt und dichtet wie beschrieben auch deshalb gut ab, weil er von der die Hülse 2 umfassenden Aluminiumhülse 20 mit gesichert ist. Die Aluminiumhülse 20 ist bis in den Bereich des eigentlichen Deckels des Abschlussstopfens 10 hochgezogen.

Diese Aluminiumhülse 20 umfasst die gesamte Hülse 2 vom Hülseneinlass 9 bis zum Hülsenauslass 11. Entsprechendes zeigt auch Figur 2. Nach unten hin ragen nur die Zünddrähte 3, 4 über die Hülse 2 hinaus. Sie werden mit der Zündmaschine oder sonst einem geeigneten Gerät verbunden.

Die aus Kupfer oder entsprechendem Eisendraht bestehenden Zünddrähte 3, 4 sind so ausgebildet, dass der entsprechende Zünddrahtkern 30 von einem Zünddrahtmantel 31 umgeben ist, wobei für diesen Zünddrahtmantel 31 eine PVC-Isolierung 32 vorzuziehen ist.

Im Bereich der Verbindung 25 zwischen den Zünddrähten 3, 4 und der Klammer 13 der Anzündpille 5 ist, wie schon erwähnt, eine Sollüberschlagstelle 26 vorgesehen, was in Figur 1 verdeutlicht ist. Am Abschlussstopfen 10 bzw. genauer gesagt am Einschubstück 16 ist eine Einlage 28 vorgesehen, die aus saugfähigem Papier besteht und sich von unten her an dem Einschubstück 16 abstützt und dafür sorgt, dass dieser Bereich nach außen hin zusätzlich abgedichtet ist.

Figur 3 zeigt eine Draufsicht auf eine Hülse 2, wobei die Aluminiumhülse 20 als Außenmantel erkennbar ist, die die eigentliche Hülse 20 rundum dicht umfasst. Diese Hülse 2 ist von Seiten des Hülsenauslasses 9 durch den Abschlussstopfen 10 verschlossen.

Figur 4 zeigt einen vom Aufbau bzgl. Anzündpille 5 und der Anordnung bzw. Führung der Zünddrähte 3, 4 her identischen Aufbau wie Figur 1. Allerdings ist der Raum 15' gegenüber der in Figur 1 gezeigten Ausführung deutlich vergrößert. Dies wird durch ein Aufsteckteil 34 erreicht, das von oben her auf den Hülseneinlass 9 aufgesetzt ist, das dann am gegenüberliegenden Ende den Anschlussstopfen 10 trägt. Erkennbar sind hier auch die Sollbruchstelle 27 sowie die Einlage 28.

Das Aufsteckende 36 des Aufsteckteils 34 reicht so weit in die "alte" Hülse 2 hinein, dass die Gesamthülse die notwendige Stabilität erhält. Diese Stabilität wird weiter dadurch unterstützt, dass sowohl das Aufsteckteil 34 wie auch die alte Hülse 2 von einer langen durchgehenden Aluminiumhülse 35 eingefasst sind. Der hier gezeigte chemische Zünder 1 ist für eine Energieinhaltsstufe 20.000 Ws vorgesehen. Figur 5 verdeutlicht, dass durch die durchgehende Aluminiumhülse 35 ein durchgehender Schutzmantel geschaffen ist.

Alle genannten Merkmale, auch die den Zeichnungen allein zu entnehmenden, werden allein und in Kombination als erfindungswesentlich angesehen.

## Patentansprüche

1. Chemischer Zünder mit einer aus Kunststoff bestehenden Hülse (2), die sowohl eine mit Zünddrähten (3, 4) verbundene, einen Anzündsatz und einen Brennsatz beinhaltende Anzündpille (5) wie auch einen pyrotechnischen Satz (8) aufnimmt und zum Hülsenauslass (9) hin über einen Abschlussstopfen (10) und zum Hülseneinlass (11) hin mit den Zünddrähten (3, 4) über die Anzündpille (5) verschlossen ist,
**dadurch gekennzeichnet,**
**dass** die Hülse (2) von einer dicht anliegenden Aluminiumhülse (20) umgeben und die Anzündpille (5) mit einem Verguss (21) gegenüber der trichterförmig auslaufenden Innenwand (23) der Hülse (2) abgedichtet ist.

2. Chemischer Zünder nach Anspruch 1,
**dadurch gekennzeichnet,**
**dass** im Bereich der Verbindung (25) zwischen Zünddrähten (3, 4) und Anzündpille (5) eine Sollüberschlagstelle (26) vorgesehen ist.

3. Chemischer Zünder nach Anspruch 1,
**dadurch gekennzeichnet,**
**dass** der Abschlussstopfen (10) eine Sollbruchstelle (27) aufweist.

4. Chemischer Zünder nach Anspruch 1,
**dadurch gekennzeichnet,**
**dass** zwischen Abschlussstopfen (10) und pyrotechnischem Satz (8) eine Einlage (28) vorgesehen ist.

5. Chemischer Zünder nach Anspruch 4,
**dadurch gekennzeichnet,**
**dass** die Einlage (28) zwischen Abschlussstopfen (10) und pyrotechnischem Satz (8) aus saugfähigem Papier hergestellt ist.

6. Chemischer Zünder nach Anspruch 1,
**dadurch gekennzeichnet,**
**dass** als Verguss (21) ein Klebstoff, vorzugsweise ein 2K-Epoxidharzkleber, eingesetzt ist.

7. Chemischer Zünder nach Anspruch 1,
**dadurch gekennzeichnet,**
**dass** der Abschlussstopfen (10) eine die Energieinhaltsstufe des jeweilig verwendeten Zünders (1) kennzeichnende Farbgebung aufweist.

8. Chemischer Zünder nach Anspruch 1,
**dadurch gekennzeichnet,**
**dass** die Zünddrähte (3, 4) aus verkupfertem, verzinntem oder verzinktem Eisen oder aus Kupfer hergestellt sind und eine PVC-Isolierung (32) aufweisen.

9. Chemischer Zünder nach Anspruch 1,
**dadurch gekennzeichnet,**
**dass** die Hülse (2) über ein Aufsteckteil (34) zu größeren Energieinhaltsstufen erweiterbar ausgebildet ist, wobei Hülse (2) und Aufsteckteil (34) über eine durchgehende, sie umfassende Aluminiumhülse (35) eingefasst sind.

## Claims

1. Chemical detonator with a sleeve (2) consisting of plastic that holds both an ignition pill (5) connected with priming wires (3, 4), a primer composition and an incendiary agent as well as a pyrotechnic substance (8) and is sealed towards the sleeve outlet (9) with a stopper (10) and towards the sleeve inlet (11) with the priming wires (3, 4) through the ignition pill (5)
**characterized in that**
the sleeve (2) is surrounded by a tight fitting aluminum sleeve (20) and the ignition pill (5) is sealed against the funnel-shaped tapering inside wall (23) of the sleeve (2) with a casting compound (21).

2. Chemical detonator in accordance with claim 1,
**characterized in that**
a predetermined flashover position (26) is provided in the area of the connection (25) between priming wires (3, 4) and ignition pill (5).

3. Chemical detonator in accordance with claim 1,
**characterized in that**
the stopper (10) has e predetermined breaking point (27).

4. Chemical detonator in accordance with claim 1,
**characterized in that**
wadding (28) is provided between stopper (10) and pyrotechnic substance (8).

5. Chemical detonator in accordance with claim 4,
**characterized in that**
the wadding (28) between the stopper (10) and the pyrotechnic substance (8) is made of absorbent paper.

6. Chemical detonator in accordance with claim 1,
**characterized in that**
an adhesive, preferably a two-component epoxy resin adhesive, is used as casting compound (21).

7. Chemical detonator in accordance with claim 1,
**characterized in that**
the stopper (10) has a color that identifies the energy level class of the respective detonator (1).

8. Chemical detonator in accordance with claim 1,
**characterized in that**
the priming wires (3, 4) are made of copper-plated, tin-plated or galvanized iron or of copper and have a PVC insulation (32).

9. Chemical detonator in accordance with claim 1,
**characterized in that**
the sleeve (2) is designed to be extendable to higher energy level classes through an attachment (34), whereby the sleeve (2) and the attachment (34) are bordered by a continuous aluminum sleeve (35) that surrounds them.

## Revendications

1. Détonateur chimique comportant une douille en plastique (2), qui réceptionne à la fois une amorce (5) reliée à des fils d'amorçage (3, 4) contenant une charge d'amorçage, une charge combustible et un ensemble pyrotechnique (8), et qui est refermé par un bouchon d'obturation (10) vers la sortie de la douille (9) et par les fils d'amorçage (3, 4) au-dessus de l'amorce (5) vers l'entrée de la douille (11),
**caractérisé par le fait**
**que** la douille (2) est étanchéifiée par une douille en aluminium (20) posée de façon étanche, l'amorce (5) étant étanchéifiée par un scellement (21) vis-à-vis de la paroi intérieure (23) se terminant en forme d'entonnoir de la douille (2).

2. Détonateur chimique selon la revendication 1,
**caractérisé par le fait**
**qu'**un point de recouvrement de consigne (26) est prévu dans la zone de la connexion (25) entre les fils d'amorçage (3, 4) et l'amorce (5).

3. Détonateur chimique selon la revendication 1,
**caractérisé par le fait**
**que** le bouchon d'obturation (10) présente un point de cassure de consigne (27).

4. Détonateur chimique selon la revendication 1,
**caractérisé par le fait**
**qu'**un insert (28) est prévu entre le bouchon d'obturation (10) et l'ensemble pyrotechnique (8).

5. Détonateur chimique selon la revendication 4,
**caractérisé par le fait**
**que** l'insert (28) entre le bouchon d'obturation (10) et l'ensemble pyrotechnique (8) est fabriqué à partir de papier absorbant.

6. Détonateur chimique selon la revendication 1,
**caractérisé par le fait**
**qu'**une colle, de préférence une colle résine époxy bi-composants est utilisée en tant que scellement (21).

7. Détonateur chimique selon la revendication 1,
**caractérisé par le fait**
**que** le bouchon d'obturation (10) présente une coloration indiquant le niveau de contenu d'énergie de l'amorceur (1) utilisé à chaque fois.

8. Détonateur chimique selon la revendication 1,
**caractérisé par le fait**
**que** les fils d'amorçage (3, 4) sont fabriqués en fer cuivré, étamé ou galvanisé ou en cuivre et présente une isolation en PVC (32).

9. Détonateur chimique selon la revendication 1,
**caractérisé par le fait**
**que** la douille (2) est réalisée de façon à pouvoir être étendue à des niveaux de contenu d'énergie plus importants au moyen d'une pièce enfichable rapportée (34), sachant que la douille (2) et la pièce enfichable rapportée (34) sont serties dans une douille en aluminium (35) traversante qui les entoure.
